# EUROPÄISCHE PATENTSCHRIFT

(11) **EP 0 212 147 B1**
(45) Veröffentlichungstag und Bekanntmachung des Hinweises auf die Patenterteilung: **29.03.1989**
(21) Anmeldenummer: 86108716.1
(22) Anmeldetag: 26.06.1986
(51) Int. Cl.: B66B 5/02

(54) **Evakuiervorrichtung für Aufzüge**
Evacuation device for lifts
Dispositif d'évacuation pour ascenseur

(30) Priorität: 19.08.1985 CH 3560/85
(43) Veröffentlichungstag der Anmeldung: 04.03.1987
(73) Patentinhaber: INVENTIO AG, CH-6052 Hergiswil NW (CH)
(72) Erfinder: Aimé, Michel, Elancourt (FR)

(56) Entgegenhaltungen:
- DE-C- 171 423
- DE-C- 171 424
- US-A- 3 506 095

## Beschreibung

Die Erfindung betrifft eine Evakuiervorrichtung für Aufzüge einer Aufzugsgruppe, wobei eine Notsteuerungseinrichtung vorgesehen ist, die bei Auftreten eines Notfalles zwecks Evakuierung von in einer Aufzugskabine befindlichen Fahrgästen aktiviert werden kann.

Derartigen Evakuiervorrichtungen liegt normalerweise das Funktionsprinzip zugrunde, eine Aufzugskabine nach einem durch eine Betriebsstörung verursachten unbeabsichtigten Halt zwischen zwei Stockwerken zum nächstgelegenen Stockwerk zu bringen, um den eingeschlossenen Fahrgästen das Aussteigen zu ermöglichen. Eine häufige Ursache für Betriebsstörungen, sind Netzspannungsausfälle. In solchen Fällen kann, wie beispielsweise mit der US-PS 3 506 095 bekannt geworden, der Antriebsmotor an eine Hilfsspannungsquelle geschaltet und die betroffene Aufzugskabine zum nächsten Stockwerk gefahren werden.

Aus der GB-A 2 017 346 ist es bekannt, bei Betriebsstörungen, die durch Netzspannungsausfall oder Defekte der elektrischen Steuerung verursacht sind, den Antriebsmotor an eine Hilfsspannungsquelle zu schalten, wobei automatisch diejenige Fahrtrichtung für die Notfahrt ermittelt wird, welche weniger Energie verbraucht. Bei einer anderen, mit der DE-A 1 506 484 bekannt gewordenen Einrichtung ist für die Notfahrt ein Hilfsmotor vorgesehen, so dass die betroffene Aufzugskabine auch bei einem Defekt des Antriebsmotors bewegt werden kann. Auch hierbei wird die leistungsmässig günstigere Fahrtrichtung gewählt, so dass der Hilfsmotor und die Hilfsspannungsquelle klein dimensioniert werden können. Ist die eingetretene Betriebsstörung derart, dass die Aufzugskabine beispielsweise unter Auslösung der Fangvorrichtung zwischen zwei Stockwerken zum Stillstand gekommen ist, so ist die Wahl der Fahrtrichtung für die Notfahrt nicht mehr ohne weiteres möglich. Bei Defekten, bei denen die betroffene Aufzugskabine sich weder in der einen noch in der anderen Richtung bewegen lässt, sind vorstehend erwähnte Einrichtungen ebenfalls nicht geeignet. In solchen Fällen kann von der Alarmauslösung bis zur Befreiung sehr viel Zeit vergehen, so dass die eingeschlossenen Fahrgäste grossen psychischen Belastungen ausgesetzt sind.

Es ist daher Aufgabe der Erfindung, zwecks Vermeidung vorstehend erwähnter Nachteile eine Evakuiervorrichtung gemäss Oberbegriff zu schaffen, bei der eine von einem Notfall betroffene Aufzugskabine nicht in Bewegung gesetzt werden muss und die eingeschlossenen Fahrgäste trotzdem in kürzester Zeit befreit werden können.

Diese Aufgabe wird durch die im Patentanspruch 1 gekennzeichnete Erfindung gelöst. Hierbei wird für die Evakuierung der in einer von einem Notfall betroffenen Aufzugskabine einer Aufzugsgruppe befindlichen Personen eine benachbarte Aufzugskabine verwendet. Zu diesem Zweck sind an den einander zugewandten Seitenwänden der in einem gemeinsamen Aufzugsschacht geführten Aufzugskabinen Übergangseinrichtungen angeordnet, die verriegelbare Türen aufweisen. Nach Eintritt des Notfalles und Aktivierung einer Notsteuerungseinrichtung wird die der blockierten Aufzugskabine benachbarte Aufzugskabine auf deren Niveau gesteuert, worauf die Türen der Übergangseinrichtungen beider Aufzugskabinen entriegelt und geöffnet werden und die Fahrgäste der blockierten Aufzugskabine in die benachbarte Aufzugskabine umsteigen können. Nach dem Umsteigen werden die Türen wieder geschlossen und verriegelt und die Notsteuerungseinrichtung deaktiviert, so dass die Fahrgäste zu beliebigen Stockwerken fahren können.

Die mit der Erfindung erzielten Vorteile liegen insbesondere darin, dass die Evakuierung von Personen aus blockierten und ohne Beseitigung der Störungsursache nicht in Bewegung setzbaren Aufzugskabinen in kürzester Zeit sicher und ohne Hilfe von Bedienungspersonal stattfinden kann, so dass grössere psychische Belastungen der eingeschlossenen Fahrgäste vermieden werden. Weitere Vorteile sind darin zu sehen, dass bei Notfällen aufgrund mechanischer Defekte oder einer Spannungsunterbrechung der blockierten Aufzugskabine, eine allenfalls vorgesehene Hilfsspannungsquelle nicht beansprucht werden muss. Auch ist es vorteilhaft, dass die befreiten Fahrgäste nach dem Umsteigen zu Stockwerken ihrer Wahl fahren können.

Im folgenden wird die Erfindung anhand eines auf der Zeichnung dargestellten Ausführungsbeispieles näher erläutert. Es zeigen:
Fig. 1 einen Querschnitt einer aus drei Aufzügen bestehenden Aufzugsgruppe mit der erfindungsgemässen Evakuiervorrichtung,
Fig. 2 einen Längsschnitt der Aufzugsgruppe gemäss Fig. 1 in kleinerem Massstab mit einer Notsteuerungseinrichtung und
Fig. 3 einen Blockschaltplan der Notsteuerungseinrichtung gemäss Fig. 2.

In den Fig. 1 und 2 sind mit A, B, C drei an Förderseilen 1, 2, 3 aufgehängte und über Gegengewichte 4, 5, 6 ausbalancierte Aufzugskabinen bezeichnet. Die Aufzugskabinen A, B, C sind in einem gemeinsamen Aufzugsschacht 7 mittels an Konsolen 8, 9 befestigten Führungsschienen 10 geführt. Mit 11 sind automatische Kabinentüren bezeichnet, die mit Stockwerktüren 12 kuppelbar sind. An den Seitenwänden der Aufzugskabinen A, B, C, die parallel zu den Seitenwänden benachbarter Aufzugskabinen A, B bzw. B, C, verlaufen, sind Übergangseinrichtungen 13 angeordnet, welche verriegelbare Türen 14 aufweisen, deren Offenstellung in der Fig. 1 strichpunktiert dargestellt ist und deren Tür- und Verriegelungskontakte mit den Sicherheitskreisen der Aufzugskabinen A, B, C verbunden sind. An jeder Aufzugskabine A, B, C ist ein beispielsweise aus der CH-PS 622 226 bekannter, aus bistabilen Magnetschaltern bestehender Positionsgeber 15 befestigt, der mit im Aufzugsschacht 7 angeordneten Schaltmagneten zusammenwirkt. An den Übergangseinrichtungen 11 der Aufzugskabinen B, C sind weitere Magnetschalter 16.1, 16.2, 16.3 befestigt, die von an den Übergangseinrichtungen 13 der Aufzugskabinen A, B, C angeordneten Schaltmagneten 17 nur dann wirksam betätigt werden, wenn jeweils die für eine Notfahrt ausgewählte Aufzugskabine das Niveau der von einem Notfall betroffenen, blockierten Aufzugskabine erreicht.

In der Fig. 2 ist mit 18 eine nachfolgend an Hand der Fig. 3 beschriebenen Notsteuerungseinrichtung bezeichnet, welche eingangsseitig mit den Positionsgebern 15, den weiteren Magnetschaltern 16.1, 16.2, 16.3 und Lastmesseindchtungen 19 der Aufzugskabinen B, C verbunden ist. Die Notsteuerungseinrichtung 18 kann über Notfallkontakte 20a, 20b, 20c mit einem Pol P einer Steuerspannungsquelle 21 verbunden werden, zu welcher eine Hilfsspannungsquelle 22 parallel geschaltet ist. Die den Aufzugskabinen A, B, C zugeordneten Notfallkontakte 20a, 20b, 20c schliessen jeweils dann, wenn nach Eintritt eines Notfalles der Alarmknopf der betreffenden Aufzugskabine gedrückt wird. Mit 23, 24 sind Fahrtrichtungsschütze der Aufzugskabinen A, B, C bezeichnet, die über gestrichelt symbolisierte Fahrsteuerkontakte 25, 26 und Sicherheitskreiskontakte 27 sowie über Kontakte 29 von den Aufzugskabinen A, B, C zugeordneten Umschaltrelais 30a, 30b, 30c and die Steuerspannungsquelle 21 schaltbar sind. Die Umschaltrelais 30a, 30b, 30c sind am anderen Pol M der Steuerspannungsquelle 21 und an Ausgängen der Notsteuerungseinrichtung 18 angeschlossen. Über weitere Kontakte 31 der Umschaltrelais 30b, 30c können die Fahrtrichtungsschütze 23, 24 der Aufzugskabinen B, C bei gleichzeitiger Überbrückung der Fahrsteuerkontakte 25, 26 mit weiteren Ausgängen der Notsteuerungseinrichtung 18 verbunden werden.

Die Notsteuerungseinrichtung 18 gemäss Fig. 3 weist drei Register 32a, 32b, 32c auf, in welchen Adressen der Aufzugskabinen A, B, C gespeichert sind und die über Freigabeanschlüsse mit den Notfallkontakten 20a, 20b, 20c und über parallele Datenausgänge mit den Adresseneingängen eines Dekodierers 33 verbunden sind. Mit 34a, 34b, 34c sind weitere Register bezeichnet, die mit den Positionsgebern 15 verbunden sind und in welche die Positionen der Aufzugskabinen A, B, C übertragen werden. Das der Aufzugskabine A zugeordnete Register 34a steht über einen Freigabeanschluss mit dem Notfallkontakt 20a in Verbindung. Die den Aufzugskabinen B, C zugeordneten Ausgänge des Dekodierers 33 und die Notfallkontakte 20b, 20c sind über nicht dargestellte ODER-Verknüpfungen mit Freigabeanschlüssen der Register 34b, 34c verbunden. Ein Komparator 35 steht mit seinen einen Eingängen mit den parallelen Ausgängen des Registers 34a und mit seinen anderen Eingängen mit den parallelen Ausgängen des Registers 34b in Verbindung. Ein weiterer Komparator 36 ist mit seinen einen Eingängen ebenfalls an den parallelen Ausgängen des Registers 34b und mit seinen anderen Eingängen an den parallelen Ausgängen des Registers 34c angeschlossen. Eine erste Gatteranordnung 37 ist eingangsseitig mit zwei den Fahrtrichtungen der Aufzugskabine B zugeordneten Ausgängen ub, db des Komparators 35, dem Notfallkontakt 20a und der Lastmesseinrichtung 19 der Aufzugskabine B verbunden. Eine zweite Gatteranordnung 38 steht eingangsseitig mit zwei den Fahrtrichtungen der Aufzugskabine C zugeordneten Ausgängen uc, dc des weiteren Komparators 36, dem Notfallkontakt 20b und der Lastmesseinrichtung 19 der Aufzugskabine C in Verbindung. Eine dritte Gatteranordnung 39 ist eingangsseitig an den Ausgängen uc, dc des weiteren Komparators 36 und dem Notfallkontakt 20c angeschlossen. Die Ausgänge der Gatteranordnungen 37, 38, 39 stehen mit Eingängen einer vierten Gatteranordnung 40 in Verbindung, welche eingangsseitig ausserdem mit den Notfallkontakten 20a, 20b, 20c und den weiteren Magnetschaltern 16.1, 16.2, 16.3 der Aufzugskabinen B, C verbunden ist. Die vierte Gatteranordnung 40 steht ausgangsseitig mit vier Leistungsschaltelementen 41-44, beispielsweise in Form von Transistorschaltern in Verbindung, über welche die Fahrtrichtungsschütze 23, 24 der Aufzugskabinen B, C in Abhängigkeit von in der vierten Gatteranordnung 40 gebildeten Start- und Stopsignalen für Auf- und Abwärtsnotfahrten angesteuert werden können.

Mit 45 ist eine fünfte Gatteranordnung bezeichnet, die eingangsseitig mit den den Aufzugskabinen B, C zugeordneten Ausgängen des Dekodierers 33 und den Notfallkontakten 20a, 20b, 20c verbunden ist. Ausgangsseitig steht die fünfte Gatteranordnung 45 mit drei Leistungsschaltelementen 46a, 46b, 46c, beispielsweise in Form von Transistorschaltern in Verbindung, über welche die Umschaltrelais 30a, 30b, 30c angesteuert werden können. Die fünfte Gatteranordnung 45 und die drei Leistungsschaltelemente 46a, 46b, 46c bilden zusammen mit den drei Registern 32a, 32b, 32c und dem Dekodierer 33 eine Kabinenauswahlschaltung, mittels welcher eine von einem Notfall betroffene Aufzugskabine von der normalen Fahrsteuerung abgeschaltet und eine für die Notfahrt ausgewählte Aufzugskabine an eine aus den Elementen 34a-44 der Notsteuerungseinrichtung 18 gebildete Notfahrschaltung angeschaltet werden kann. Die Kabinenauswahlschaltung ist derart konzipiert, dass bei blockierten Aufzugskabinen A, C die Aufzugskabine B und bei blockierter Aufzugskabine B die Aufzugskabine C für die Evakuierung ausgewählt wird. Über zwei weitere Eingänge können der fünften Gatteranordnung 45 nach Beendigung der Evakuierung Signale Reset b, Reset c zugeführt werden, mittels welchen die beteiligten Aufzugskabinen wieder an die normale Fahrsteuerung geschaltet werden können.

An den Ausgängen des Dekodierers 33 sind optische und/oder akustische Signaleinrichtungen 47b, 47c angeschlossen, die in den Aufzugskabinen B, C angeordnet sind, und die bei Auswahl einer Aufzugskabine B oder C für eine Notfahrt aktiviert werden.

Die vorstehend beschriebene Evakuiervorrichtung arbeitet wie folgt:

Es möge angenommen sein, dass die Aufzugskabine A infolge eines Spannungsunterbruches der Steuerung von einem Notfall betroffen wurde und zwischen zwei Stockwerken blockiert ist. In diesem Fall wird bei Betätigung des in der Aufzugskabine A angeordneten Alarmknopfes in der Pförtnerloge des Gebäudes Alarm ausgelöst und der Notfallkontakt 20a geschlossen, wodurch die Notsteuerungseinrichtung 18 in Betrieb gesetzt wird. Bei Schliessen des Notfallkontaktes 20a wird die im Register 32a gespeicherte Adresse der Aufzugskabine A freigegeben und dem Dekodierer 33 zugeführt, worauf dessen der Aufzugskabine B zugeordneter Ausgang aktiviert wird. Mittels der dadurch eingeschalteten Signalisationseinrichtung 47b werden allenfalls anwesende Fahrgäste aufgefordert, die Aufzugskabine B sofort bzw. beim nächsten Halt zu verlassen, wobei noch vorhandene Fahrbefehle gelöscht und keine neuen mehr angenommen werden. Durch die Aktivierung des der Aufzugskabine B zugeordneten Dekodiererausganges und Schliessen des Notfallkontaktes 20a werden über die fünfte Gatteranordnung 45 die Leistungsschaltelemente 46a, 46b angesteuert und die Umschaltrelais 30a, 30b erregt, so dass die Aufzugskabinen A, B mittels der Kontakte 29 von den zugeordneten normalen Fahrsteuerungen abgeschaltet und die Fahrtrichtungsschütze 23, 24 der Aufzugskabine B über die weiteren Kontakte 31 an die Notsteuerungseinrichtung 18 angeschaltet werden.

Mit der Aktivierung des der Aufzugskabine B zugeordneten Dekodiererausganges und dem Schliessen des Notfallkontaktes 20a werden auch die in den weiteren Registern 34a, 34b enthaltenen Positionen der Aufzugskabinen A, B freigegeben und dem Komparator 35 zugeführt. Es möge nun angenommen sein, dass sich die für die Notfahrt ausgewählte Aufzugskabine B unterhalb der vom Notfall betroffenen Aufzugskabine A befindet. In diesem Falle wird nach dem Vergleich der beiden Positionen der der Aufwärtsrichtung zugeordnete Ausgang ub des Komparators 35 aktiviert. Da der Notfallkontakt 20a geschlossen ist, so wird nach Eintreffen eines Nullastsignales von der Aufzugskabine B über die erste und vierte Gatteranordnung 37, 40 das Leistungsschaltelement 41 angesteuert und bei geschlossenen Sicherheitskreiskontakten 27 das der Aufwärtsrichtung zugeordnete Fahrtrichtungsschütz 23 der Aufzugskabine B erregt. Die Aufzugskabine B setzt sich daher nach oben in Bewegung, wobei dem Antrieb mit der Umschaltung auf Notbetrieb auf nicht weiter beschriebene Weise eine kleine Fahrgeschwindigkeit vorgegeben wird. Erreicht die Aufzugskabine B das Niveau der blockierten Aufzugskabine A, so wird der Magnetschalter 16.1 betätigt. Das damit erzeugte Signal wirkt sich bei geschlossenem Notfallkontakt 20a derart aus, dass die Steuerspannung des Leistungsschaltelementes 41 über die vierte Gatteranordnung 40 abgeschaltet wird, das Fahrtrichtungsschütz 23 abfällt und die Aufzugskabine B anhält.

Nach dem Anhalten der Aufzugskabine B neben der blockierten Aufzugskabine A werden die Türen 14 der Übergangseinrichtungen 13 entriegelt und geöffnet. Gleichzeitig werden die Übergangseinrichtungen beleuchtet und die in der Aufzugskabine A befindlichen Fahrgäste durch optische und/oder akustische Signalisation aufgefordert, in die Aufzugskabine B umzusteigen. Danach wird durch geeignete Einrichtungen, beispielsweise Fotozellen, geprüft, ob sich noch Personen in den Übergangseinrichtungen 13 befinden. Ist das nicht der Fall, so werden die Türen 14 geschlossen und verriegelt sowie die Beleuchtung in den Übergangseinrichtungen 13 ausgeschaltet. Danach wird durch Eingabe eines Kabinenrufes das Signal Reset b erzeugt, wodurch über die fünfte Gatteranordnung 45 die Steuerspannung der Leistungsschaltelemente 46a, 46b abgeschaltet wird und die Umschaltrelais 30a, 30b abfallen, so dass die Aufzugskabinen A, B über die Kontakte 29 an die zugeordneten normalen Fahrsteuerungen geschaltet und die Fahrtrichtungsschütze 23, 24 der Aufzugskabine B mittels der weiteren Kontakte 31 von der Notsteuerungseinrichtung 18 abgeschaltet werden.

## Patentansprüche

1. Evakuiervorrichtung für Aufzüge einer Aufzugsgruppe, wobei eine Notsteuerungseinrichtung (18) vorgesehen ist, die bei Auftreten eines Notfalles zwecks Evakuierung von in einer Aufzugskabine (A, B, C) befindlichen Fahrgästen aktiviert werden kann, dadurch gekennzeichnet,
- dass an den einander zugewandten Seitenwänden der in einem gemeinsamen Aufzugsschacht (7) geführten Aufzugskabinen (A, B, C) Übergangseinrichtungen (13) angeordnet sind, die vetriegelbare Türen (14) aufweisen,
- dass die Notsteuerungseinrichtung (18) eine Kabinenauswahlschaltung (32a-33, 45-46c) aufweist, mittels welcher bei Aktivierung der Notsteuerungseinrichtung (18) eine einer vom Notfall betroffenen blockierten Aufzugskabine (A, B, C) benachbarte Aufzugskabine (B, C) ausgewählt und an die Notsteuerungseinrichtung (18) geschaltet wird, und
- dass die Notsteuerungseinrichtung (18) eine Notfahrschaltung (34a-44) aufweist, mittels welcher die ausgewählte Aufzugskabine (B, C) auf das Niveau der blockierten Aufzugskabine (A, B, C) gesteuert wird, so dass die in dieser befindlichen Fahrgäste nach dem Entriegeln und Öffnen der Türen (14) über die Übergangseinrichtungen (13) in die ausgewählte Aufzugskabine (B, C) gelangen können.

2. Evakuiereinrichtung nach Patentanspruch 1, dadurch gekennzeichnet,
- dass die Kabinenauswahlschaltung je Aufzugskabine (A, B, C) ein Register (32a, 32b, 32c) aufweist, in welchen Adressen der Aufzugskabinen (A, B, C) gespeichert sind,
- dass die parallelen Datenausgänge der Register (32a, 32b, 32c) mit Adresseneingängen eines Dekodierers (33) verbunden sind,
- dass Freigabeanschlüsse der Register (32a, 32b, 32c) mit Nottallkontakten (20a, 20b, 20c) der Aufzugskabinen (A, B, C) in Verbindung stehen, wobei bei Schliessen eines Noflallkontaktes (20a, 20b, 20c) die parallelen Datenausgänge des betreffenden Registers freigegeben werden, und
- dass eine Gatteranordnung (45) vorgesehen ist, die eingangsseitig mit den den Aufzugskabinen (B, C) zugeordneten Ausgängen des Dekodierers (33) und den Notfallkontakten (20a, 20b, 20c) verbunden ist und ausgangsseitig mit Leistungsschaltelementen (46a, 46b, 46c) in Verbindung steht, über welche den Aufzugskabinen (A, B, C) zugeordnete Umschaltrelais (30a, 30b, 30c) gesteuert werden können,
- wobei bei Schliessen des Notfallkontaktes einer von einem Notfall betroffenen Aufzugskabine und Aktivierung des einer benachbarten Aufzugskabine zugeordneten Dekodiererausganges die diesen Aufzugskabinen zugeordneten Umschaltrelais betätigt werden, wobei beide Aufzugskabinen von einer normalen Fahrsteuerung abgeschaltet und die zur Evakuierung ausgewählte Aufzugskabine an die Notsteuerungseinrichtung (18) angeschaltert wird, und
- wobei die Gatteranordnung (45) zwei weitere Eingänge aufweist, über welche Signale (Reset b, Reset c) zuführbar sind, mittels welchen nach Beendigung der Evakuierung die beteiligten Aufzugskabinen wieder an die normale Fahrsteuerung schaltbar sind.

3. Evakuiereinrichtung nach den Patentansprüchen 1 und 2, dadurch gekennzeichnet,
- dass die Notfahrschaltung je Aufzugskabine (A, B, C) ein Register (34a, 34b, 34c) aufweist, in welche die von Positionsgebern (15) der Aufzugskabinen (A, B, C) ermittelten Positionen übertragen werden,
- dass je zwei Registern (34a, 34b bzw. 34b, 34c) benachbarter Aufzugskabinen (A, B bzw. B, C) ein Komparator (35, 36) zugeordnet ist,
- dass die parallelen Datenausgänge von je zwei Registern (34a, 34b bzw. 34b, 34c) benachbarter Aufzugskabinen (A, B bzw. B, C) mit Eingängen des zugeordneten Komparators (35 bzw. 36) verbunden sind,
- dass Freigabeanschlüsse der Register (34a, 34b, 34c) mit den Notfallkontakten (20a, 20b, 20c) und den Ausgängen des Dekodierers (33) in Verbindung stehen, wobei bei Schliessen eines Notfallkontaktes (20a, 20b, 20c) oder Aktivierung eines Dekodiererausganges die Datenausgänge des betreffenden Registers freigegeben werden,
- dass Gatteranordnungen (37, 38) vorgesehen sind, die eingangsseitig mit den Fahrtrichtungen der Aufzugskabinen (B, C) zugeordneten Ausgängen (ub, db bzw. uc, dc) der Komparatoren (35 bzw. 36), den Notfallkontakten (20a, 20b) und mit Lastmesseinrichtungen (19) der Aufzugskabinen (B, C) verbunden sind, und
- dass eine weitere Gatteranordnung (40) vorgesehen ist, die eingangsseitig mit Ausgängen der Gatteranordnungen (37, 38), den Notfallkontakten (20a, 20b, 20c) und mit an den Aufzugskabinen (B, C) angeordneten Magnetschaltern (16.1, 16.2 bzw. 16.3) verbunden ist und ausgangsseitig mit Leistungsschaltelementen (41-44) in Verbindung steht, über welche den Aufzugskabinen (B, C) zugeordnete Fahrtrichtungsschütze (23, 24) gesteuert werden können,
- wobei bei Schliessen des Notfallkontaktes einer von einem Notfall betroffenen Aufzugskabine und Aktivierung des einer benachbarten Aufzugskabine zugeordneten Dekodiererausganges der betreffende Komparator die von der benachbarten Aufzugskabine einzuschlagende Fahrtrichtung ermittelt und bei Eintreffen eines Nullastsignales dieser Aufzugskabine das entsprechende Fahrtrichtungsschütz erregt und die Aufzugskabine gestartet wird, und
- wobei bei Erreichen des Niveaus der vom Notfall betroffenen Aufzugskabine ein an dieser angebrachter Schaltmagnet (17) den Magnetschalter (16.1, 16.2, 16.3) der benachbarten Aufzugskabine betätigt, das betreffende Fahrtrichtungsschütz abfällt und die benachbarte Aufzugskabine anhält.

## Claims

1. Evacuating device for lifts of a lift group, wherein an emergency control equipment (18) is provided, which on the occurrence of a case of emergency can be activated for the purpose of evacuation by passengers situated in a lift cage (A, B,. C), characterised thereby,
- that transition equipments (13), which display latchable doors (14), are arranged at the mutually facing side walls of the lift cages (A, B, C) guided in a common lift shaft (7),
-that the emergency control equipment (18) displays a cage selection circuit (32a to 33, 45 to 46c), by means of which, on activation of the emergency control equipment (18), a lift cage (B, C), which is adjacent to the blocked lift cage (A, B, C) affected by the case of emergency, is selected and connected to the emergency control equipment (18) and
- that the emergency control equipment (18) displays an emergency travel circuit (34a to 44), by means of which the selected lift cage (B, C) is controlled to the level of the blocked lift cage (A, B, C) so that the passengers situated in this can, after the unlatching and opening of the doors (14), get by way of the transition equipments (13) into the selected lift cage (B, C).

2. Evacuating equipment according to patent claim 1, characterised thereby,
- that the cage selection circuit displays a register (32a, 32b, 32c), in which addresses of the lift cages (A, B, C) are stored, for each lift cage (A, B, C),
- that the parallel data outputs of the registers (32a, 32b, 32c) are connected with data inputs of a decoder (33),
- that clearance terminals of the registers (32a, 32b, 32c) stand in connection with emergency case contacts (20a, 20b, 20c) of the lift cages (A, B, C), wherein the parallel data outputs of the concerned register are freed on closure of an emergency case contact (20a, 20b, 20c) and
- that a gate arrangement (45) is provided, which is connected at the input side with those outputs of the decoder (33), which are associated with the lift cages (B, C), and with the emergency case contacts (20a, 20b, 20c) and stands in connection at the output side with power-switching elements (46a, 46b, 46c), by way of which change-over relays (30a, 30b, 30c) associated with the lift cages (A, B, C) can be controlled,
- wherein on the closing of the emergency case contact of a lift cage affected by an emergency case and activation of the decoding output associated with an adjacent lift cage, the change-over relays associated with these lift cages are actuated, wherein both lift cages are switched away from a normal travel control and the lift cage selected for evacuation is switched to the emergency control equipment (18), and
- wherein the gate arrangement (45) displays two further inputs, by way of which signals (Reset b, Reset c) are supplyable, by means of which after completion of the evacuation the participating lift cages are again switchable to the normal travel control.

3. Evacuating equipment according to patent claims 1 and 2, characterised thereby,
- that the emergency travel circuit displays a register (34a, 34b, 34c), into which the positions determined by position transmitters (15) of the lift cages (A, B, C) are transferred, for each lift cage (A, B, C),
- that a comparator (35, 36) is associated with each two registers (34a, 34b or 34b, 34c) of adjacent lift cages (A, B or B, C),
- that the parallel data outputs of each two registers (34a, 34b or 34b, 34c) of adjacent lift cages (A, B, or B, C) are connected with inputs of the associated comparators (35 or 36),
- that clearance terminals of the registers (34a, 34b, 34c) stand in connection with the emergency case contacts (20a, 20b, 20c) and the outputs of the decoder (33), wherein on the closing of an emergency case contact (20a, 20b, 20c) or activation of a decoding output, the data outputs of the register concerned are freed,
- that gate arrangements (37, 38) are provided, which are connected at the input side with outputs (ub, db or uc, dc), which are associated with the directions of travel of the lift cages (B, C), of the comparators (35 or 36), the emergency case contacts (20a, 20b) and with load-measuring equipments (19) of the lift cages (B, C) and
- that a further gate arrangement (40) is provided, which is connected at the input side with outputs of the gate arrangements (37, 38), the emergency case contacts (20a, 20b, 20c) and with magnetic switches (16.1, 16.2 or 16.3) arranged at the lift cages (B, C), and at the output side stands in connection with power-switching elements (41 to 44), by way of which travel direction relays (23, 24) associated with the lift cages (B, C) can be controlled,
- wherein on the closing of the emergency case contact of a lift cage affected by an emergency case and activation of the decoding output associated with an adjacent lift cage, the comparator concerned determines the direction of travel to be taken by the adjacent lift cage and on arrival of a zero load signal of this lift cage excites the corresponding travel direction relay and the lift cage is started and
- wherein on reaching the level of the lift cage affected by the emergency case, a switching magnet (17) mounted at this lift cage actuates the magnetic switch (16.1, 16.2, 16.3) of the adjacent lift cage, the travel direction relay concerned drops off and the adjacent lift cage stops.

## Revendications

1. Dispositif d'évacuation pour les ascenseurs d'un groupe d'ascenseurs, dans lequel il est prévu un dispositif de commande d'urgence (18) qui, lors de l'apparition d'un cas d'urgence, peut être activé en vue d'évacuer les passagers situés dans une cabine d'ascenseur (A, B, C), caractérisé en ce
- que des dispositifs de transfert (13), qui possèdent des portes verrouillables (14), sont disposés sur les parois latérales, se faisant face, des cabines d'ascenseur (A, B, C) guidées dans une cage d'ascenseur commune (7),
- que le dispositif de commande d'urgence (18) comporte un circuit (32a-33, 45-46c) de sélection de cabines, à l'aide duquel, lors de l'activation du dispositif de commande d'urgence (18), une cabine d'ascenseur (B, C) voisine d'une cabine d'ascenseur (A, B, C) bloquée, concernée par le cas d'urgence, est sélectionnée et est raccordée au dispositif de commande d'urgence (18), et
- que le dispositif de commande d'urgence (18) comporte un circuit (34a-44) de fonctionnement d'urgence, à l'aide duquel la cabine d'ascenseur (B, C) sélectionnée est amenée au niveau de la cabine d'ascenseur (A, B, C) bloquée, de telle sorte que les passagers situés dans cette dernière peuvent passer dans la cabine d'ascenseur sélectionnée (B, C), après déverrouillage et ouverture des portes (14), par l'intermédiaire des dispositifs de transfert (13).

2. Dispositif d'évacuation selon la revendication 1, caractérisé en ce
- que le circuit de sélection de cabines comporte, pour les différentes cabines d'ascenseur (A, B, C), des registres (32a, 32b, 32c) dans lesquels sont mémorisées des adresses des cabines d'ascenseur (A, B, C),
- que les sorties parallèles de données des registres (32a, 32b, 32c) sont reliées à des entrées d'adresses d'un décodeur (33),
- que les bornes de libération des registres (32a, 32b, 32c) sont reliées à des contacts de cas d'urgence (20a, 20b, 20c) des cabines d'ascenseur (A, B, C), auquel cas lors de la fermeture d'un contact de cas d'urgence (20a, 20b, 20c), les sorties parallèles de données du registre considéré sont libérées, et
- qu'il est prévu un dispositif formant porte (45), qui est relié, côté entrée, aux sorties du décodeur (33), associées aux cabines d'ascenseur (B, C), et aux contacts de cas d'urgence (20a, 20b, 20c), et, côté sortie, à des éléments de commutation de puissance (46a, 46b, 46c), à l'aide desquels des relais de commutation (30a, 30b, 30c) associés aux cabines d'ascenseur (A, B, C) peuvent être commandés,
- auquel cas, lors de la fermeture du contact de cas d'urgence d'une cabine d'ascenseur concernée par un cas d'urgence et de l'activation de la sortie du décodeur associée à une cabine d'ascenseur voisine, les .relais de commutation associés à ces cabines d'ascenseur sont actionnés, lés deux cabines d'ascenseur étant alors déconnectées d'un mode normal de commande. de déplacement et la cabine d'ascenseur sélectionnée pour l'évacuation raccordée au dispositif de commande d'urgence (18), et
- le dispositif formant porte (45) comporte deux autres entrées sur lesquelles peuvent être envoyés des signaux (Reset b, Reset c), à l'aide desquels, à la fin de l'évacuation, les cabines d'ascenseur concernées peuvent être placées à nouveau dans le mode normal de commande de déplacement.

3. Dispositif d'évacuation selon les revendications 1 et 2, caractérisé en ce
- que le circuit de fonctionnement d'urgence comporte, pour les cabines d'ascenseur (A, B, C), des registres respectifs (34a, 34b, 34c) dans lesquels sont transférées des positions déterminées par les transmetteurs de position (15), des cabines d'ascenseur (A, B, C),
- qu'un comparateur (35, 36) est associé à chacun des deux registres (34a, 34b ou 34b, 34c) de cabines d'ascenseur voisines (A, B ou B, C),
- que les sorties parallèles de données des registres respectifs (34a, 34b ou 34b, 34c) de deux cabines d'ascenseur voisines (A, B ou B, C) sont reliées à des entrées du comparateur associé (35 ou 36),
- que des bornes de libération des registres (34a, 34b, 34c) sont reliées aux contacts de cas d'urgence (20a, 20b, 20c) et aux sorties du décodeur (33), auquel cas, lors de la fermeture d'un contact de cas d'urgence (20a, 20b, 20c) ou lors de l'activation d'une sortie du décodeur, les sorties de données du registre concerné sont libérées,
- qu'il est prévu des dispositifs formant portes (37, 38), qui sont reliés, côté entrée, à des sorties (ub, db ou uc, dc), associées aux sens de déplacement des cabines d'ascenseur (B, C), des comparateurs (35 ou 36), aux contacts de cas d'urgence (20a, 20b) et à des dispositifs de mesure (19) de la charge des cabines d'ascenseur (B, C), et
- qu'il est prévu un autre dispositif formant porte (40), qui est relié, côté entrée, à des sorties des dispositifs formant portes (37, 38), aux contacts de cas d'urgence (20a, 20b, 20c) et aux interrupteurs magnétiques (16.1, 16.2 ou 16.3) installés sur les cabines d'ascenseur (B, C) et est relié, côté sortie, aux éléments de commutation de puissance (41-44), au moyen desquels des contacteurs (23, 24) pour le sens de déplacement, associés aux cabines d'ascenseur (B, C) peuvent être commandés,
- auquel cas, lors de la fermeture du contact de cas d'urgence d'une cabine d'ascenseur concernée par un cas d'urgence et de l'activation de la sortie du décodeur, associée à une cabine d'ascenseur voisine, le comparateur considéré détermine le sens de déplacement devant être suivi par la cabine d'ascenseur voisine et, lors de l'arrivée d'un signal de charge nulle de cette cabine d'ascenseur, le contacteur correspondant pour le sens de déplacement est excité et la cabine d'ascenseur démarre, et
- lorsque le niveau de la cabine d'ascenseur concernée par le cas d'urgence est atteint, un aimant de commutation (17) installé sur cette cabine actionne l'interrupteur magnétique (16.1, 16.2, 16.3) de la cabine d'ascenseur voisine, le contacteur concerné pour le sens de déplacement retombe et la cabine d'ascenseur voisine s'arrête.
